# EUROPÄISCHE PATENTANMELDUNG

(11) **EP 0 979 984 A2**
(43) Veröffentlichungstag der Anmeldung: **16.02.2000**
(21) Anmeldenummer: 99121798.5
(22) Anmeldetag: 27.03.1997
(51) Int. Cl.: F26B 5/08, F26B 17/24, B04B 1/20, B04B 15/12

(54) **Vorrichtung zum Entwässern und Trocknen von Suspensionen**

(30) Priorität: 05.08.1996 DE 19631605
(62) Teilanmeldung aus: 97915449.9
(71) Anmelder: BAUMANN-SCHILP, Lucia, D-82237 Wörthsee (DE)
(72) Erfinder: Zacher, Uwe, 83059 Kolbermoor (DE)
(74) Vertreter: Konle, Tilmar, Dipl.-Ing.

(57) **Zusammenfassung**

Bei Entwässerungs- und Trocknungsvorrichtungen, welche aus einer Entwässerungszentrifuge und einem dazu konzentrisch angeordneten Zerstäubungstrockner bestehen, können Betriebsstörungen auftreten, welche durch Anlagerungen und Verkrustungen von Feststoff-Partikeln im Innenraum des Trockners verursacht werden. Um diese Betriebsstörungen zu vermeiden, wird vorgeschlagen, daß an der Zentrifugentrommel (2) gasansaugende und gasauswerfende Blaseschaufeln (33, 34) befestigt sind, welche mit feststehenden Umlenkflächen (29, 47, 48) zusammenwirken, die im Bereich der Abwurföffnung (4) der Zentrifuge (1) vorgesehen sind.

## Beschreibung

Die Erfindung bezieht sich auf eine Vorrichtung zum Entwässern und Trocknen von Suspensionen gemäß dem Oberbegriff des Anspruchs 1. Eine derartige Entwässerungs- und Trocknungsvorrichtung ist aus der DE-A4332799 bekannt.

Bei der bekannten Entwässerungs- und Trocknungsvorrichtung werden die mit hoher Geschwindigkeit am Auswurf der Zentrifuge, vorzugsweise einer Vollmantelschneckenzentrifuge, radial abgespritzten feuchten Feststoffpartikeln in der Größe 0,3 - 3mm durch geeignete Mittel, beispielsweise Umlenkflächen oder durch geeignete Gasströmung in Achsrichtung der Zentrifuge umgelenkt und von der Gasströmung auf einer spiralförmigen Flugbahn im Trocknungsraum geführt. Hier werden die abgespritzten Feststoffpartikeln vom Trocknungsgas mit hoher Relativgeschwindigkeit umspült und getrocknet. Der Trocknungsraum ist ein konzentrischer Ringraum. Er wird aus dem äußeren Trocknergehäuse, dem innenliegenden rotierenden Trommelmantel der Zentrifuge oder einem inneren, die Trommel umgebenden Gehäuse und den beiden Gehäusestirnwänden gebildet.

Ein Nachteil der bekannten Entwässerungs- und Trocknungsvorrichtung betrifft die Umlenkflächen für die aus der rotierenden Zentrifuge abgeschleuderten Feststoff-Partikeln. Trotz Verwendung von Wandkratzern, die an der rotierenden Zentrifugentrommel befestigt sind, können bei schlechter mechanischer Vorentwässerung der Suspensionen durch die Zentrifuge oder bei sehr klebrigen und feuchten Feststoff-Partikeln Anlagerungen und Verkrustungen an den Umlenkflächen, aber auch im Trocknergehäuse oder in den nachfolgenden Apparaturen (Wäscher, Zyklon) auftreten. Hierdurch entstehen Störungen und Betriebsunterbrechungen im kontinuierlichen Trocknungsbetrieb, was mit wirtschaftlichen Nachteilen verbunden ist. Bislang versucht man, solche schwierig zu entwässernden Suspensionen durch Zumischen von Zusatzstoffen vor dem Zentrifugieren in ihrem Feuchtigkeits- und Klebeverhalten günstig zu verändern. Die Kosten hierfür sind jedoch beträchtlich.

Die Aufgabe der Erfindung besteht demgegenüber darin, bei einer Entwässerungs- und Trocknungsvorrichtung der eingangs erwähnten Art Betriebsstörungen, verursacht durch Anlagerungen und Verkrustungen von Feststoff-Partikeln, durch konstruktive Maßnahmen zu vermeiden.

Diese Aufgabe wird erfindungsgemäß durch die kennzeichnenden Merkmale des Anspruchs 1 gelöst.

Vorteilhafte Ausgestaltungen der Erfindung sind in den Unteransprüchen angegeben.

Die Erfindung sieht vor, durch mechanisch angefachte Turbulenzen des Trocknungsgases eine feine Dispergierung des vorentwässerten Feststoffes zu erzeugen, die dispergierten Feststoffpartikeln im Trocknungsgas gut zu verteilen und sich eventuell aufbauende Verkrustungsschichten wegzublasen. Die Konzentration der dispergierten feuchten kleinen Partikeln im Trocknerraum soll gleichmäßig und niedrig sein und die Relativgeschwindigkeit des heißen Gases gegenüber den Partikeln soll dabei möglichst groß sein, um ein sehr rasches Abtrocknen der feuchten Feststoffpartikeln im Fluge sicherzustellen. Außen an derotierenden Zentrifugentrommel sind hierzu in den Trocknerraum hineinragende Elemente befestigt, welche die Gasströmung anfachen und für eine starke Turbulenz in der Nähe der verkrustungsgefährdeten Oberflächen im Trocknerraum oder an den Umlenkflächen sorgen. Die Oberflächen der Wirkraumwände im Trockner können zur Unterstützung der Verkrustungsverhinderung poliert oder antiadhäsiv beschichtet sein. Durch die in den Trocknerraum eingebauten Leit- und Führungsbleche wird die Strömung des Heißgases gezielt beeinflußt, um eine gleichmäßige Gasverteilung zu bewirken, um Toträume zu vermeiden und einen intensiven Kontakt des Heißgases mit den feuchten Feststoffpartikeln zu gewährleisten. Gasdurchströmte, perforierte Wände sind ebenfalls geeignet, Verkrustungen durch feuchte klebrige Feststoffpartikeln zu verhindern, wenn durch das einströmende Heißgas die klebrigen Partikeln solange von den Wänden ferngehalten werden, bis die Partikeln an ihrer Oberfläche genügend abgetrocknet sind und dann bei niedrigerem Feuchtigkeitsgehalt ihre Adhäsionsneigung verlieren. Insbesondere bei organischen Klärschlämmen mit einer ausgeprägten Leimphase ist die Adhäsionsneigung in bestimmten Feuchtigkeitsbereichen besonders groß und muß in Sekundenbruchteilen im Fluge überwunden werden.

Weitere Vorteile der Erfindung sind die Vermeidung von Verkrustungen und Anbackungen auch bei schwierig zu entwässernden Schlämmen. Hierdurch wird der Einsatz- und Anwendungsbereich der erfindungsgemäßen Vorrichtung auch auf Produkte ausgedehnt, die nach der mechanischen Entwässerung zu einem Feststoff führen, der sehr stark klebt oder einen sehr hohen Feuchtigkeitsgehalt aufweist. Auch durch Anbackungen hervorgerufene Betriebsunterbrechnungen durch zu feuchte mechanische Vorentwässerung in der Zentrifuge und die damit verbundenen Kosten werden vermieden.

Weitere Einzelheiten, Vorteile und Merkmale der Erfindung werden mit den Ausführungsbeispielen anhand von Zeichnungen näher erläutert.

Es zeigen:
- Fig. 1: eine Entwässerungs- und Trocknungsvorrichtung (im folgenden als "Zentrifugentrockner" bezeichnet) mit perforierten Gasführungsblechen im Längsschnitt;
- Fig. 2: einen Zentrifugentrockner mit Leitblechen im Trocknerraum im Längsschnitt;
- Fig. 3: die Dispergierzone eines Zentrifugentrockners mit rotierenden Reinigungsschaufeln für die Umlenkflächen der dispergierten Partikeln;
- Fig. 4: die Dispergierzone eines Zentrifugentrockners mit rotierenden Turbulenzschaufeln zum Freihalten der Trocknerwände;
- Fig. 5: eine Kombination von Reinigungs- und Turbulenzschaufeln zur Verhinderung von Verkrustungen im Trocknerinnenraum und Leitungen;
- Fig. 6: eine Kombination von Turbulenz- und Transportschaufeln zum Freihalten des Trocknerinnenraums;
- Fig. 7: rotierende Turbulenzscheiben im Trocknerraum zur Erzeugung von Turbulenzwirbelwalzen für die Redispergierung;
- Fig. 8: Umlenkflächen zur besseren Dispergierung und breiteren Verteilung der vorentwässerten feuchten Feststoffpartikeln;
- Fig. 9: einen Zentrifugentrockner mit Gehäusedichtung im Längsschnitt;
- Fig. 10: eine berührungsfreie Labyrinthdichtung für einen Zentrifugentrockner;
- Fig. 11: eine berührungsfreie Gewinde-Förderdichtung für einen Zentrifugentrockner;
- Fig. 12: eineberührungsfreie Gewinde-Förderdichtung mit Spitzengewinde, und
- Fig. 13: eine berührungsfreie Dichtung mit Flachnuten.

Die in Fig. 1 dargestellte Entwässerungs- und Trocknungsvorrichtung ("Zentrifugentrockner") weist im dargestellten Beispielfall eine Vollmantel-Schneckenzentrifuge 1 bekannter Bauart auf. Anstelle der dargestellten Vollmantel-Schneckenzentrifuge können auch andere, für die Entwässerung von Suspensionen, z.B. Schlämmen, geeignete Zentrifugen, beispielsweise Siebmantel-Schneckenzentrifugen oder 3-Phasen-Trennzentrifugen verwendet werden, bei der eine Phase getrocknet werden soll.

Die nachstehend als "Entwässerungszentrifuge" oder kurz "Zentrifuge" bezeichnete Vollmantel-Schneckenzentrifuge 1 weist eine rotierende Trommel 2 auf, welche an ihren axialen Enden auf Wälzlagern 3 drehbar gelagert ist. Die Trommel 2 verjüngt sich konisch an einem oder beiden Enden und ist an Ihrem verjüngten Ende mit Abwurföffnungen 4 versehen, welche die Abwurfzone 5 für den vorentwässerten Feststoff 6 bildet. Die durch ein Rohr 7 in das Innere der Zentrifuge 1 zugeführte Suspension, z.B. flüssiger Schlamm 8, wird in der Zentrifuge 1 infolge der Fliehkraft in einen Feststoff 6 und eine geklärte Flüssigkeit 9 getrennt, die am anderen Ende des Trommelmantels 2 aus der Zentrifuge 1 in ein separates Gehäuse 10, der Zentratschurre, abgespritzt wird.

Der die Zentrifuge 1 direkt umgebende Trockner wird durch ein äußeres Trocknergehäuse 11 und ein die rotierende Trommel 2 umgebendes inneres Gehäuse 12 oder auch durch die Trommel 2 selbst, sowie durch die beiden Stirnwände 13 und 14 gebildet. Das Trocknungsgas 15 wird durch einen Heißgasschacht 16 in den Trocknerraum 17 beispielsweise tangential eingeleitet, umspült den in Form von Partikeln dispergierten Feststoff 6, der vom Prallkegel 18 in axialer Richtung umgelenkt wird und transportiert die trocknenden Feststoffpartikeln in Spiralbahnen durch den konzentrischen Ringraum 19 zum Ausgangskanal 20 des Trocknergehäuses 11. Von hier aus strömt das mit den getrockneten Feststoffpartikeln beladene Trocknungsgas 21 durch eine nicht dargestellte pneumatische Förderleitung zu einem Feststoffabscheider und wird dort wieder in Gas und Feststoffhaufwerk getrennt.

Um das eintretende heiße Trocknungsgas 15 im konzentrischen Ringraum 19 gleichmäßig zu verteilen und mit den, vom Prallkegel 18 umgelenkten und abgebremsten Feststoffpartikeln innig zu vermischen, ist ein beispielsweise kegelförmig ausgebildetes Lochblech 22 eingebaut, das vom Heißgas 15 durchströmt wird. Das Lochblech 22 kann aus einer Kegelfläche bestehen oder aus mehreren Abschnitten mit unterschiedlichen Kegelwinkeln, Lochformen, Schlitzen, freien Öffnungsquerschnitten oder teilweisen Vollblechabschnitten zusammengesetzt sein, um die genannten Wirkungen zu erzielen. Zwischen dem Lochblech 22, dem Prallkegel 18 und oder dem Trocknergehäuse 11 können auch volle oder teilweise Ringspalte 23 ausgebildet sein, um unerwünschte Feststoffansammlungen zu verhindern. Auch das durchströmbare Verteilungsblech 22 kann eine vom Kegel abweichende schüsselförmige, zylinderförmige oder ebene Form besitzen oder aus verschiedenen Formen zusammengesetzt sein.

In Fig. 2 ist ein kombinierter Zentrifugentrockner mit eingebauten Leitelementen 25, 26 im konzentrischen Ringraum des Trockners dargestellt. Der Zentrifugentrockner ist aus ähnlichen Bauteilen und Funktionen wie in Fig. 1 aufgebaut. Anstelle des Lochbleches 22 sind jedoch im Trocknerraum 19 spiralförmige Leitbleche 25, 26 eingebaut, welche die Gasströmung im konzentrischen Trocknerraum 19 zwangsführen und Kurzschlußströmungen zwischen Heißgaseintritt 16 und Gasausgang 20 verhindern. Das Leitblech 26 kann vorzugsweise eine geringere Steigung seiner Spiralform aufweisen als die in Axialrichtung hinter dem Leitblech 26 angeordneten Leitbleche 25. Bei geeigneter Ausbildung des Leitbleches 26 (welches im Eintrittsbereich des Heißgases 15 angeordnet ist) ist es möglich, die Anzahl der Leitbleche 25, welche sich in der Darstellung nach Fig. 2 über nahezu die gesamte Länge des Trocknergehäuses 11 erstrecken, zu verringern oder auf die Leitbleche 25 vollständig zu verzichten. Das beispielsweise tangential eintretende Heißgas 15 (auch als "Trocknungsgas" bezeichnet) wird im Bereich der Abwurfzone 5 des dispergierten, feuchten Feststoffes 6 durch ein Leitblech 26 zunächst nahezu vollständig in Umfangrichtung herumgeführt, wo es mit Feststoffpartikeln durchsetzt wird. Das feststoffbeladene Trocknungsgas 15 wird durch die spiralförmigen Leitbleche 25 in Spiralbahnen zum Trocknerausgang 20 geführt wird. Durch die Leitbleche 25 und 26 werden nichtdurchströmte Totzonen im Trocknerraum 19 vermieden und überall eine vorgegebene Mindest-Transportgeschwindigkeit des Trocknungsgases 15 sowie eine gleiche Verweilzeit der dispergierten Feststoffpartikeln erzwungen.

Fig. 3 zeigt in Vergrößerung die Abwurfzone 5 eines kombinierten Zentrifugentrockners mit zwei oder mehreren rotierenden Reinigungsschaufeln 28, welche die Umlenkfläche 29 des Prallkegels 18 bei jeder Rotorumdrehung reinigen. Der vorentwässerte Feststoff 6 wird von der Förderschnecke der Zentrifuge 1 zur Abspritzkante 30 transportiert und dort mit hoher Geschwindigkeit aus dem Rotor 2 herausgeschleudert. Die Feststoffpartikeln prallen auf der Oberfläche 29 des Prallkegels 18 auf, werden dort in kleinere Partikeln zerteilt und abgebremst. Die abgebremsten Partikeln fliegen mit stark verminderter Geschwindigkeit und in Achsrichtung hin abgelenkt als kegelförmiger Feststoffsprühnebel in den Trocknerraum 19 und werden dort intensiv mit Heißgas umspült und getrocknet. Die Reinigungsschaufeln 28 sind in Drehrichtung betrachtet hinter den Feststoffauslaßöffnungen 31 am Rotor befestigt und werden vom austretenden Feststoff 6 nicht bespritzt. Sollten beim Aufschlag von sehr feuchten oder klebrigen Feststoffpartikeln 6 auf der Umlenkfläche 29 einige Partikeln nicht reflektiert werden und auf der Oberfläche 29 haften bleiben, werden sie von den nachfolgenden rotierenden Reinigungsschaufeln 28 losgerissen und in den Trocknerraum 19 geschleudert. Die mit hoher Umfangsgeschwindigkeit von ca. 60m/s rotierenden Schaufeln 28 üben auch auf das umgebende Heißgas 15a eine ansaugende und fördernde Wirkung aus, mit der weiteren Folge, daß das umgebende Heißgas 15a den im Trocknerraum 19 befindlichen Feststoffstaub teilweise in die Abwurfzone 5 fördert. Das von den Schafeln 28 angesaugte, staubhaltige Heißgas 15a wird zusammen mit den abgeschabten Feststoffpartikeln je nach Gestaltung der Führungsflächen von den Reinigungsschaufeln radial oder kegelförmig in den Trocknerraum 19 herausgeschleudert. Zur Intensivierung der Gasförderung können an den Schaufeln Ansaug- und Leitbleche 32 angebracht werden.

In Fig. 4 ist die Abwurfzone 5 eines Zentrifugentrockners mit steilerem Winkel des Prallkegels 18, perforierten Gasführungsblechen 22 und rotierenden Blasschaufeln 33 dargestellt. Im Gegensatz zu den Reinigungsschaufeln 28 in Fig. 3 beruht die reinigende Wirkung der Blassehaufeln 33 nicht auf einer abkratzenden Wirkung, sondern auf der Blasewirkung der intensiven Gasströmung 34, die aus der rotierenden Düse 33 ausströmt und auf die zu reinigende Oberfläche 29 des Prallkegels 18 unter flachen Winkel auftritt. Die Gasförderung durch die Blaseschaufel 33 ist besonders gesteigert durch geeignete Maßnahmen, wie beispielsweise große Ansaugquerschnitte am Schaufeleintritt 35, Leitelemente in der Schaufel und gerichtetes Ausblasen am Schaufelaustritt. Durch die Sogwirkung des staubhaltigen Heißgases 15a an der Schaufel-Eintrittsseite 35 und durch das ausströmende Heißgas 36 aus den perforierten Gasführungsflächen 22 wird die Gasströmung im Trocknerraum 19 mit den dispergierten Feststoffpartikeln 6 von den Wänden des Trocknergehäuses 11 ferngehalten und mehr nach innen verlagen. Der von der Abspritzkante 30 der Zentrifugentrommel 2 herausfliegende Feststoff 6 gelangt noch vor dem Aufschlagen auf die Oberfläche 29 des Prallkegels 18 in den Einflußbereich des Heißgases 15a, welches staubhaltig ist und durch die Blaseschaufel 33 gefördert wird. Hierdurch werden die Feststoffpartikeln an ihrer Oberfläche abgetrocknet sowie mit trockenem Feststoffstaub beschichtet (coating), so daß sie noch vor der Berührung mit der Oberfläche 29 ihre Klebeneigung verlieren. Um die Klebeneigung weiter herabzusetzen, kann die Umlenkfläche auch mit einem geeigneten Material beschichtet sein, wie beispielsweise PTFE, Emaille, Keramik, oder andere antiadhäsiv wirkende Materialien. Die Oberfläche 29 kann auch aus einer perforierten Fläche bestehen und hinterlüftet sein.

In Fig. 5 ist eine Kombination einer rotierenden Reinigungsschaufel 28 und einer Blaseschaufel 33, zusammenwirkend mit einem perforierten Gasführungsblech 22, dargestellt. Die Reinigung der Oberfläche 29 des Prallkegels 18 erfolgt durch einen rotierenden Kratzschaber 38 in Verbindung mit der blasenden Wirkung des angesaugten Heißgases. Der austretende Blasestrahl 34 ist nicht nur auf die Oberfläche des Prallkegels gerichtet, sondern bläst auch tangential auf das perforierte Gasführungsblech 22. Die ansaugende Seitenwand 39 für das Heißgas kann gegenüber der Umfangrichtung leicht schräg angestellt oder mit Öffnungen versehen sein, um von der Blaseschaufel 33 mehr Gas ansaugen zu können. Die Abwurföffnungen 4 der Zentrifuge 1 üben an ihren Rändern eine Förderwirkung auf das Gas innerhalb des Innenraums 37 der Zentrifuge 1 aus. Infolge dieser Förderwirkung wird aus dem Innenraum 37 der Zentrifuge 1 feuchtes Gas herausgesaugt und heißes, trockenes Gas hineingezogen. Hierdurch wird der feuchte Feststoff 6 bereits vor dem Abwurf im Wendelgang der Zentrifuge 1 mit großer Verweilzeit vorgetrocknet.

In Fig. 6 ist eine Kombination einer Turbulenzschaufel 40 zum Freihalten des Trocknerraumes 19 und einer Reinigungsschaufel 28 zur Reinigung der Oberfläche 29 des Prallkegels 18 dargestellt. Die Turbulenzschaufel 40 besitzt eine hohe Umfangsgeschwindigkeit und erzeugt eine starke Verwirbelung 41 des Trocknungsgases im Trocknerraum 19. Hierdurch werden nichtdurchströmte Totzonen vermieden und das eintretende Trocknungsgas 15 mit den dispergierten Partikeln intensiv vermischt. Die Reinigungsschaufel 28 kann, wie dargestellt, einen Teil oder die gesamte Oberfläche 29 des Prallkegels abkratzen oder abblasen. Die Schaufeln 28 und oder 40 können am Rotor 2 starr oder pendelnd beweglich befestigt sein.

In Fig. 7 sind im Trocknerraum 19 rotierende Turbulenzscheiben zur Erzeugung von Tubulenzwirbelwalzen 43 eingebaut. Das Trocknergehäuse 11 ist ohne ein feststehendes Innengehäuse 12 ausgebildet, welches bei einigen Ausführungsformen des Zentrifugentrockners die Trommel 2 umhüllt. Der konzentrische Trocknerraum 19 wird daher außen von einer nichtrotierenden Zylinderwand und innen von der schnell rotierenden Zentrifugentrommel 2 begrenzt. Die rotierende Oberfläche der Trommel 2 in Verbindung mit den rasch rotierenden Scheiben 42 induzieren im Trocknerraum 19 eine Reihe von in sich kreisenden Turbulenzwirbelwalzen 43. Diese Turbulenzwirbelwalzen 43 werden von den rotierenden Oberflächen der Trommel 2 und der Scheiben 42 angetrieben, erzeugen im gesamten Querschnitt einen hohen Turbulenzgrad und vergleichmäßigen die Durchströmung des Trocknerraumes 19 in Umfangrichtung. Der hohe Turbulenzgrad der Wirbelwalzen verhindert Ablagerungen an den Begrenzungswänden des Trocknergehäuses 11, erzwingt eine innige Durchmischung von Trocknungsgas und den dispergierten Feststoffpartikeln und erzeugt eine hohe Trocknungsgeschwindigkeit für die feuchten Feststoffpartikeln, verbunden mit einer extrem hohen Wasserverdampfungsrate bezogen auf das Trocknervolumen. Das eintretende Heißgas 15 wird durch die Durchtrittsspalte 44 außerhalb der rotierenden Scheiben 42 und durch die torusförmigen Turbulenzwirbelwalzen in seiner axialen Bewegung am gesamten Umfang vergleichmäßigt. Anstelle von rotierenden Scheiben 42 können an der Zentrifugentrommel 2 auch andere Elemente zur Erzeugung von Turbulenzwalzen im Trockner eingesetzt werden, beispielsweise ein radialer Schaufelkranz, axiale oder radiale Förderräder, Schlägerarme oder andere an sich bekannte geeignete Einbauten.

In Fig. 8 sind an der rotierenden Zentrifugentrommel 2 außen ein oder mehrere Schaufelkränze 46 angebracht zur Erzeugung eines hohen Turbulenzgrades im Trocknerraum 19 und zur gleichmäßigen axialen Förderung und Steuerung der Verweilzeit des feststoffbeladenen Trocknungsgases. Neben diesen Funktionen bewirken die Schaufelkränze 46 auch eine Zerteilung von Agglomeraten im Trocknerraum 19. Die Oberfläche 29 des Prallkegels 18 besteht aus mehreren geometrisch zusammengesetzten glatten Flächen. An der Aufprallzone 48 des vorentwässerten dispergierten Feststoffes 6 besteht die Fläche aus einem flachen Kegel, an den sich weiter außen eine gerundete Oberflächenkontur 49 anschließt. Durch den flachen Aufprallwinkel der dispergierten feuchten Feststoffpartikeln 6 auf den glatten Prallkegel 18 wird trotz der Zerteilung in mehrere kleinere Partikeln 47 deren Reflexion und Weitertransport begünstigt. Die meist erwünschte stärkere Umlenkung in axiale Flugrichtung erfolgt weiter außen durch das Gleiten auf der gerundeten Oberflächenkontur 49 des Prallkegels 18. Durch das zusätzliche Gleiten der zerteilten Partikeln wird deren Einschuß-geschwindigkeit in den Trocknerraum 19 zusätzlich reduziert und damit die Gefahr von Anbackungen an den Wänden des Trocknergehäuses 11 verringert.

Der in Fig. 9 dargestellte Zentrifugentrockner besteht wiederum aus einer Zentrifuge, im dargestellten Beispiel aus einer Vollmantelschneckenzentrifuge 1 die von einem äußeren Gehäuse 11 eines Zerstäubungstrockners umhüllt ist. Um die Zentrifugentrommel 2 ist ein inneres Gehäuse 12 angeordnet.

Das äußere Trocknergehäuse 11 und das innere Gehäuse 12 bilden den konzentrischen Trocknerraum 19, durch den das Trocknungsgas 15 geleitet wird. Das Trocknungsgas 15 wird durch den tangentialen Heißgasschacht 16 zugeführt, erfaßt im Bereich der Abwurfzone 5 den in Form eines dispergierten Partikelschleiers abgeworfenen, entwässerten Feststoff, transportiert die Feststoffpartikeln unter zunehmender Trocknung in spiralförmigen Bahnen durch den Trocknerraum 19 und gelangt als feststoftbeladenes Gas 21 zum Ausgangskanal 20. Das in der Zentrifuge 1 abgetrennte Wasser wird in der Zentratschurre 10 abgeleitet.

Das äußere Trocknergehäuse 11 ist an den beiden Stirnwänden 13 und 14 gegenüber der schnell rotierenden Zentrifugentrommel 2 abgedichtet. Der Spalt 190 der Drehdichtungen 160 wird gebildet von der Zentrifugentrommel 2 und dem Dichtring 170, der ebenso wie die Trommel-Lagerböcke 210 am Grundrahmen 220 starr befestigt ist. Durch die Befestigung der beiden, den Dichtspalt 190 bildenden Wirkflächen 2 und 170 am gleichen Träger 220 ist der Dichtspalt 190 exakt und stabil geführt. Die Zentrifugentrommel 2 bleibt auch beim Durchströmen des Trocknerraumes 19 mit Heißgas 15 durch die aufgegebene Suspension kalt und dehnt sich nicht aus, wohingegen das mit Heißgas 15 durchströmte Trocknergehäuse 11 sich in axialer und radialer Richtung stark ausdehnt.

Die Verschiebebewegungen der beiden Gehäusestirnwände 13 und 14 werden durch einen gasdichten flexiblen Kompensator 180 oder eine elastische Membran oder einen verschiebbaren Kulissenring 300 gegenüber dem starr befestigten Dichtring 170 ausgeglichen, so daß der Dichtspalt 190 nicht verändert wird.

Fig. 10 zeigt im Detail eine berührungsfreie Labyrinthdichtung für einen Zentrifugentrockner, die den starr am Rahmen 220 befestigten Dichtring 170 mit der sich axial und radial verschiebenden Trocknerstirnwand 14 gasdicht durch einen Kompensator 180 verbindet. Der flexible Kompensator 180 ist z.B. durch Spannbänder 230 oder andere Befestigungsmittel sowohl mit dem Dichtring 170 als auch mit der Stirnwand 14 gasdicht verbunden.

Der Dichtspalt 190 zwischen den Spitzen 240 der Labyrinthdichtung und der rotierenden Oberfläche der Zentrifugentrommel 2 kann sehr eng (0,3 - 0,5mm) gehalten werden, da die Verschiebebewegung der Stirnwand 14 nicht auf die Labyrinthdichtung übertragen wird.

Alle nichtrotierenden Teile sind rechtsschraffiert, alle rotierenden Teile sind linksschraffiert.

Fig. 11 zeigt eine berührungsfreie Drehdichtung 160 in Form einer Gewindedichtung für einen Zentrifugentrockner, der z.B. im Trocknerraum rechts von der Stirnwand 14 einen Unterdruck aufweist.

Die Gleit- und Verschiebebewegungen der Stirnwand 13 bzw. 14 des Trockners während der Aufheiz- oder Abkühlphase des Trocknergehäuses 11 werden durch einen Blechring 260 ausgeglichen, der durch hitzefeste O-Ringe 270 abgedichtet ist und sowohl an der Gehäusestirnwand 13 bzw. 14 wie auch am starr befestigten Dichtring 170 gleiten kann. Der enge Dichtspalt 190 der als Gewindeförderdichtung ausgebildeten Drehdichtung 160 bewirkt durch die Gewindegänge 280 in der Oberfläche der Zentrifugentrommel 2 eine dem Unterdruck im Trockner entgegenwirkende Förderwirkung und einen Gas-Gegendruck, der das Eindringen von Falschluft in den Trocknerraum 19 verhindert. Die Gewindegänge 280 können auch mit einem fluiden Sperrmedium wie beispielsweise Wasser oder Sperrgas gefüllt werden, welches durch die Gewindegänge 280 hindurchgeleitet wird.

Fig. 12 zeigt eine berührungsfreie Drehdichtung 160 mit Spitzengewinde 310, das mit engem Spalt 190 innerhalb einer weichen Zylinderfläche 320 rotiert. Die Förderwirkung der Gewindedichtung gleicht den herrschenden Unterdruck im Trockner aus. Das sich verschiebende Trocknergehäuse 11 wird durch den Kulissen-Gleitring 300 im Spalt ausgeglichen. Der Kulissen-Gleitring 300 selbst ist durch hitzefeste O-Ringe sowohl an der Trocknerstirnwand 14 wie auch am starr befestigten Dichtring 170 verschiebbar abgedichtet.

Fig. 13 zeigt eine berührungsfreie Drehdichtung 160 mit Flachnuten, die in einer weichen Zylinderbüchse 320 aus Gleitlagerwerkstoffen mit sehr engem Spalt 190 rotiert. Die Verschiebebewegung der Stirnwand 13 bzw. 14 des Trocknergehäuses 11 wird durch einen in radialer und axialer Richtung federnden Gleitring 340 ausgeglichen.

## Patentansprüche

1. Vorrichtung zum Entwässern und Trocknen von Suspensionen, beispielsweise von Industrie- oder Klärschlämmen, Fermenterbrühen mit einer Zentrifuge, beispielsweise einer Vollmantel-Schneckenzentrifuge, an deren Eintragszone die Suspension als dünnflüssige Masse aufgegeben und an deren Abwurfzone die vorentwässerte Suspension als Feststoff mit einem Trockensubstanzgehalt im Bereich zwischen etwa 15 Gew.-% und etwa 35 Gew.-% in Form von dispergierten Partikeln abgeschleudert werden, und mit einer Trocknungseinrichtung zum Konvektionstrocknen der abgeschleuderten Feststoffpartikeln, welche ein feststehendes, die rotierende Trommel (2) der Zentrifuge (1) zumindest teilweise umgebendes Trocknergehäuse (11) sowie einen Heißgaserzeuger umfaßt, dessen Heißgas (15) durch das feststehende Trocknergehäuse (11) bindurchgeleitet wird, um die dispergierten Feststoff-Partikeln auf ihrer Flugbahn bis zum Austritt aus dem Trocknergehäuse (11) einer Kurzzeit-Trocknung von einigen Sekunden Dauer zu unterwerfen, wobei das feststehende Trocknergehäuse (11) auf seiner radialen Innenseite durch die rotierende Mantelfläche der Zentrifuge (1), auf seiner radialen Außenseite durch eine Zylinderwand und auf seinen Stirnseiten durch radiale Stirnwände (13, 14) begrenzt wird, **dadurch gekennzeichnet**, daß an der Zentrifugentrommel (2) gasansaugende und gasauswerfende Blaseschaufeln (33, 34) befestigt sind, welche mit feststehenden Umlenkflächen (29, 47, 48) zusammenwirken, die im Bereich der Abwurföffnung (4) der Zentrifuge (1) vorgesehen sind.

2. Vorrichtung nach Anspruch 1, **dadurch gekennzeichnet**, daß die Blaseschaufeln (33, 34) staubbeladenes Heißgas (15a) aus dem Trocknerraum (19) in die Abwurfzone (5) fördern, wobei die abgeworfenen Feststoff-Partikeln (6) mit trockenem Feinstaub an ihrer Oberfläche beschichtet werden.

3. Vorrichtung nach Anspruch 1 oder 2, **dadurch gekennzeichnet**, daß die Blaseschaufeln (33, 34) zum Trocknerraum (19) hin Ansaugöffnungen (35) und/oder schräge Ansaugkanten (32, 38) oder schräge Seitenwände (32, 38) besitzen.

4. Vorrichtung nach einem der Ansprüche 1 bis 3, **dadurch gekennzeichnet**, daß die Blaseschaufeln (33) als vorwärts gekrümmte, radiale, und/oder axiale Schaufeln ausgebildet sind.

5. Vorrichtung nach einem der Ansprüche 1 bis 3, **dadurch gekennzeichnet**, daß die Blaseschaufeln (33) als rückwärts gekrümmte Schaufeln ausgebildet sind.

6. Vorrichtung nach einem der Ansprüche 1 bis 5, **dadurch gekennzeichnet**, daß zur besseren Gasverteilung im Trocknerraum (19) kegel- oder schüsselförmige Lochbleche (22) eingebaut sind, die aus einem oder mehreren Abschnitten bestehen.

7. Vorrichtung nach Anspruch 6, **dadurch gekennzeichnet**, daß die Lochbleche (22) wellblechartig räumlich einfach oder mehrfach gekrümmt sind.

8. Vorrichtung nach Anspruch 6 oder 7, **dadurch gekennzeichnet**, daß die Löcher der Lochbleche (22) für den Gasdurchtritt kreisförmig oder schlitzartig geformt sind und daß das freie Öffnungsverhältnis in radialen oder peripheren Abschnitten in weiten Grenzen von 0 bis 100% variiert.

9. Vorrichtung nach einem der Ansprüche 6 bis 8, **dadurch gekennzeichnet**, daß die Lochbleche (22) in radialen oder peripheren Abschnitten teilweise aus Vollblech oder aus Schlitzöffnungen bestehen.

10. Vorrichtung nach einem der Ansprüche 1 bis 9, **dadurch gekennzeichnet**, daß in den Trocknerraum (19) zumindest im Bereich der Abwurfzone (5) der dispergierten Partikeln bzw. im Eingangsbereich des Heißgases (15) Leitbleche (26) eingebaut sind.

11. Vorrichtung nach Anspruch 10, **dadurch gekennzeichnet**, daß die Leitbleche (26) im Eingangsbereich gleiche oder unterschiedliche Gasdurchlaßöffnungen besitzen, welche die Richtung und/oder die Geschwindigkeit des Heißgases (15) beeinflussen.

12. Vorrichtung nach einem der Ansprüche 1 bis 11, **dadurch gekennzeichnet**, daß im Trocknerraum (19) zumindest teilweise spiralförmige Leitbleche (25) eingebaut sind, die einen geschlossenen Leitkanal bilden.

13. Vorrichtung nach einem der Ansprüche 1 bis 12, **dadurch gekennzeichnet**, daß im Trocknerraum (19) nichtrotierende Leitschaufeln (26) angebracht sind, welche mit den rotierenden Turbulenzschaufeln (32, 33, 39, 45) zusammenwirken.

14. Vorrichtung nach einem der Ansprüche 1 bis 13, **dadurch gekennzeichnet**, daß die Feststoff-Abwurföffnungen (4) der Zentrifugentrommel (2) derart gestaltet sind, daß Heißgas (15a) aus dem Trocknerraum (19) in das Innere der Zentrifuge (1) eingesaugt wird und dort den feuchten Feststoff (6) noch innerhalb der Zentrifuge (1) vortrocknet.

15. Vorrichtung nach einem der Ansprüche 1 bis 14, **dadurch gekennzeichnet**, daß als Mittel zur Turbulenzerzeugung Turbulenzschaufeln (32, 33, 39, 45) zur Verwirbelung des Heißgases innerhalb des Trocknergehäuses (11) vorgesehen sind.

16. Vorrichtung nach einem der Ansprüche 1 bis 15, **dadurch gekennzeichnet**, daß an der Zentrifugentrommel (2) mindestens ein turbinenartiges Gebläserad (46) befestigt ist.

17. Vorrichtung nach einem der Ansprüche 1 bis 15, **dadurch gekennzeichnet**, daß die rotierende Mantelfläche der Zentrifuge (1) ferner Turbulenzscheiben (42) zur Erzeugung von in sich kreisenden, torusförmigen Turbulenzwirbelwalzen innerhalb des Trocknergehäuses (11) aufweist.

18. Vorrichtung nach Anspruch 17, **dadurch gekennzeichnet**, daß die Turbulenzscheiben (42) Vollblechbereiche, perforierte Abschnitte und Spalte besitzen.

19. Vorrichtung nach Anspruch 17 oder 18, **dadurch gekennzeichnet**, daß die Turbulenzscheiben (42) mit Fördereinrichtungen in axialer und/ oder radialer Richtung für das Trocknungsgas und den Feststoff versehen sind.

20. Vorrichtung nach einem der Ansprüche 17 bis 19, **dadurch gekennzeichnet**, daß die Turbulenzscheiben (42) mit Zerkleinerungseinrichtungen ausgerüstet sind.

21. Vorrichtung nach einem der Ansprüche 17 bis 20, **dadurch gekennzeichnet**, daß an der Zentrifugentrommel (2) mindestens ein turbinenartiges Gebläserad (46) befestigt ist.

22. Vorrichtung nach einem der Ansprüche 17 bis 21, **dadurch gekennzeichnet**, daß zum Ablenken der abgeschleuderten dispergierten Partikel in axiale Richtung des Trocknergehäuses (11) im Bereich der Abwurföffnungen (4) der Zentrifuge (1) feststehende Umlenkflächen (22, 29, 48, 49) vorgesehen sind.

23. Vorrichtung nach Anspruch 22, **dadurch gekennzeichnet**, daß die Umlenkflächen (22, 29, 48, 49) und gegebenenfalls das Trocknergehäuse (11) aus gasdurchlässigen Wänden bestehen und von hinten belüftet sind.

24. Vorrichtung nach Anspruch 22 oder 23, **dadurch gekennzeichnet**, daß jede Umlenkfläche (22, 29, 48, 49) aus mehreren, im Winkel und oder in der Krümmung und oder in der Oberflächenstruktur zusammengesetzten radialen oder peripheren Abschnitten zusammengesetzt sind.

25. Vorrichtung nach einem der Ansprüche 17 bis 24, **dadurch gekennzeichnet**, daß die im Trocknerraum (19) rotierenden Turbulenzschaufeln (28, 33, 40) mit der Umlenkfläche (29) zusammenwirkend eingebaut sind.

26. Vorrichtung nach einem der Ansprüche 17 bis 25, **dadurch gekennzeichnet**, daß die Turbulenzschaufeln (32, 33, 40) so eingebaut sind, daß sie Trocknungsgas und oder Staub gegen die Umlenkflächen (29) und/oder die Trocknerwände (13, 14) blasen.

27. Vorrichtung nach einem der Ansprüche 17 bis 26, **dadurch gekennzeichnet**, daß die rotierenden Turbulenzschaufeln (32, 33, 40) zum Ansaugen und Fördern von staubbeladenem Gas aus dem Trocknerraum (19) ausgelegt sind.

28. Vorrichtung nach einem der Ansprüche 17 bis 26, **dadurch gekennzeichnet**, daß die rotierenden Turbulenzschaufeln (32, 33, 40) zum Fördern von dispergierten Partikeln (6) ausgelegt sind.

29. Vorrichtung nach einem der Ansprüche 17 bis 28, **dadurch gekennzeichnet**, daß vor den Umlenkflächen (29, 48, 49) rotierende Reinigungsschaufeln (28) angeordnet sind, um die Umlenkflächen (29, 48, 49) von Partikelablagerungen zu befreien.

30. Vorrichtung nach Anspruch 29, **dadurch gekennzeichnet**, daß die Reinigungsschaufeln (28) an der Zentrifugentrommel (2) befestigt sind.

31. Vorrichtung nach einem der Ansprüche 22 bis 30, **dadurch gekennzeichnet**, daß an der Zentrifugentrommel (2) gasansaugende und gasauswerfende Blaseschaufeln (33, 34) befestigt sind, welche mit den Umlenkflächen (29, 48, 49) zusammenwirken.

32. Vorrichtung nach Anspruch 31, **dadurch gekennzeichnet**, daß die Blaseschaufeln (33, 34) staubbeladenes Heißgas (15a) aus dem Trocknerraum (19) in die Abwurfzone (5) fördern, wobei die abgeworfenen Feststoff-Partikeln (6) mit trockenem Feinstaub an ihrer Oberfläche beschichtet werden.

33. Vorrichtung nach Anspruch 31 oder 32, **dadurch gekennzeichnet**, daß die Blaseschaufeln (33, 34) zum Trocknerraum (19) hin Ansaugöffnungen (35) und/oder schräge Ansaugkanten (32, 39) oder schräge Seitenwände (32, 39) besitzen.

34. Vorrichtung nach einem der Ansprüche 31 bis 33, **dadurch gekennzeichnet**, daß die Blaseschaufeln (33) als vorwärts gekrümmte, radiale, und/oder axiale Schaufeln ausgebildet sind.

35. Vorrichtung nach einem der Ansprüche 31 bis 33, **dadurch gekennzeichnet**, daß die Blaseschaufeln (33) als rückwärts gekrümmte Schaufeln ausgebildet sind.

36. Vorrichtung nach einem der Ansprüche 17 bis 35, **dadurch gekennzeichnet**, daß zur besseren Gasverteilung im Trocknerraum (19) kegel- oder schüsselförmige Lochbleche (22) eingebaut sind, die aus einem oder mehreren Abschnitten bestehen.

37. Vorrichtung nach Anspruch 36, **dadurch gekennzeichnet**, daß die Lochbleche (22) wellblechartig räumlich einfach oder mehrfach gekrümmt sind.

38. Vorrichtung nach einem der Ansprüche 36 oder 37, **dadurch gekennzeichnet**, daß die Löcher der Lochbleche (22) für den Gasdurchtritt kreisförmig oder schlitzartig geformt sind und daß das freie Öffnungsverhältnis in radialen oder peripheren Abschnitten in weiten Grenzen von 0 bis 100% variiert.

39. Vorrichtung nach einem der Ansprüche 36 bis 38, **dadurch gekennzeichnet**, daß die Lochbleche (22) in radialen oder peripheren Abschnitten teilweise aus Vollblech oder aus Schlitzöffnungen bestehen.

40. Vorrichtung nach einem der Ansprüche 17 bis 39, **dadurch gekennzeichnet**, daß in den Trocknerraum (19) zumindest im Bereich der Abwurfzone (5) der dispergierten Partikeln bzw. im Eingangsbereich des Heißgases (15) Leitbleche (26) eingebaut sind.

41. Vorrichtung nach Anspruch 40, **dadurch gekennzeichnet**, daß die Leitbleche (26) im Eingangsbereich gleiche oder unterschiedliche Gasdurchlaßöffnungen besitzen, welche die Richtung und oder die Geschwindigkeit des Heißgases (15) beeinflussen.

42. Vorrichtung nach einem der Ansprüche 17 bis 41, **dadurch gekennzeichnet**, daß im Trocknerraum (19) zumindest teilweise spiralförmige Leitbleche (25) eingebaut sind, die einen geschlossenen Leitkanal bilden.

43. Vorrichtung nach einem der Ansprüche 17 bis 42, **dadurch gekennzeichnet**, daß im Trocknerraum (19) nichtrotierende Leitschaufeln (26) angebracht sind, welche mit den rotierenden Turbulenzschaufeln (32, 33, 39, 45) zusammenwirken.

44. Vorrichtung nach einem der Ansprüche 17 bis 43, **dadurch gekennzeichnet**, daß die Feststoff-Abwurföffnungen (4) der Zentrifugentrommel (2) derart gestaltet sind, daß Heißgas (15a) aus dem Trocknerraum (19) in das Innere der Zentrifuge (1)eingesaugt wird und dort den feuchten Feststoff (6) noch innerhalb der Zentrifuge (1) vortrocknet.
